# EUROPÄISCHE PATENTSCHRIFT

(11) **EP 3 894 141 B1**
(45) Veröffentlichungstag und Bekanntmachung des Hinweises auf die Patenterteilung: **14.09.2022**
(21) Anmeldenummer: 19806270.5
(22) Anmeldetag: 26.11.2019
(51) Int. Cl.: B25H 3/06

(54) **AUFNAHMEVORRICHTUNG FÜR EINE ELEKTRONIKEINRICHTUNG UND BAUGRUPPE**
HOLDING DEVICE FOR AN ELECTRONIC DEVICE AND MODULE
DISPOSITIF DE RANGEMENT POUR UN DISPOSITIF ÉLECTRONIQUE ET MODULE

(30) Priorität: 12.12.2018 EP 18211856
(43) Veröffentlichungstag der Anmeldung: 20.10.2021
(73) Patentinhaber: Hilti Aktiengesellschaft, 9494 Schaan (LI)
(72) Erfinder: SCHREIBER, Wolfgang, 86860 Jengen (DE)
(74) Vertreter: Hilti Aktiengesellschaft Corporate Intellectual Property
(86) Internationale Anmeldenummer: PCT/EP2019/082567
(87) Internationale Veröffentlichungsnummer: WO 2020/120124

(56) Entgegenhaltungen:
- US-A- 4 971 234
- US-A- 5 056 661
- US-B1- 6 964 545

## Beschreibung

Die vorliegende Erfindung betrifft eine Aufnahmevorrichtung für eine Elektronikeinrichtung mit einer zur Aufnahme bzw. Anordnung der Elektronikeinrichtung ausgeführten Aufnahmeeinrichtung und einer Befestigungseinrichtung zur Anbindung der Aufnahmeeinrichtung an einem Gehäuse der Werkzeugmaschine gemäß dem Oberbegriff des Patentanspruches 1 und eine Baugruppe aus einem Gehäuse einer Werkzeugmaschine und einer derartigen Aufnahmevorrichtung gemäß Patentanspruch 13.

Aus der Praxis sind Aufnahmevorrichtungen hinlänglich bekannt, die zur Aufnahme von Elektronikkomponenten von Werkzeugmaschinen ausgeführte Aufnahmeeinrichtungen aufweisen, wobei die Elektronikkomponenten durch die Aufnahmeeinrichtungen beispielsweise vor Staub und Partikeln geschützt werden sollen. Ein Beispiel ist aus der US6964545B1 bekannt. Die Aufnahmeeinrichtungen, in denen die Elektronikkomponenten angeordnet sind, sind dabei mittels beispielsweise zweier Schrauben an Befestigungsdomen eines Gehäuses der Werkzeugmaschine festlegbar.

Die jeweilige Aufnahmeeinrichtung ist für ein bestimmtes Gehäuse einer Werkzeugmaschine ausgeführt, so dass beispielweise für verschiedene Werkzeugmaschinen verschiedene Aufnahmevorrichtungen vorzusehen sind.

Es ist Aufgabe der vorliegenden Erfindung eine Aufnahmevorrichtung für eine Elektronikeinrichtung und eine Baugruppe aus einem Gehäuse und einer derartigen Aufnahmevorrichtung zur Verfügung zu stellen, wobei die Aufnahmevorrichtung auf konstruktiv einfache Weise eine erhöhte Flexibilität aufweist.

Diese Aufgabe wird mit einer Aufnahmevorrichtung für eine Elektronikeinrichtung insbesondere einer Werkzeugmaschine, mit einer zur Aufnahme der Elektronikeinrichtung ausgeführten, insbesondere becherförmig ausgebildeten Aufnahmeeinrichtung und einer Befestigungseinrichtung zur Anbindung der Aufnahmeeinrichtung an einem Gehäuse der Werkzeugmaschine dadurch gelöst, dass eine Verlagerungseinrichtung vorgesehen ist, die mit einem Verlagerungsmechanismus der Aufnahmeeinrichtung verbunden ist, so dass die Aufnahmeeinrichtung gegenüber der Verlagerungseinrichtung verlagerbar ist, wobei eine mit dem Verlagerungsmechanismus zusammenwirkende und an die Verlagerungseinrichtung gekoppelte Blockiereinrichtung bzw. Positioniereinrichtung vorgesehen ist, wobei die Verlagerungseinrichtung mittels der Befestigungseinrichtung mit dem Gehäuse der Werkzeugmaschine verbindbar ist, und wobei die Blockiereinrichtung in mit dem Gehäuse der Werkzeugmaschine verbundenem Zustand der Befestigungseinrichtung mittels der Befestigungseinrichtung an dem Verlagerungsmechanismus festlegbar ist und hierdurch eine Verlagerung der Verlagerungseinrichtung gegenüber dem Verlagerungsmechanismus unterbindbar ist.

Eine erfindungsgemäß ausgeführte Aufnahmevorrichtung hat den Vorteil, dass die Aufnahmeeinrichtung gegenüber der Verlagerungseinrichtung verlagerbar ist, so dass die Aufnahmeeinrichtung abhängig vom jeweils vorliegenden Bauraum flexibel anordenbar und bei verschiedenen Werkzeugmaschinen in Abhängigkeit des jeweils vorliegenden Bauraums einsetzbar ist. Insbesondere in einem Arbeitsschritt mit der Befestigung der Aufnahmeeinrichtung beispielsweise an einem Befestigungsdom des Gehäuses ist durch die Befestigungseinrichtung eine Position der Aufnahmeeinrichtung gegenüber der Verlagerungseinrichtung beispielsweise durch ein Verklemmen der Blockiereinrichtung an dem Verlagerungsmechanismus festlegbar. Hierdurch ist in einem einzigen Arbeitsschritt sowohl die Befestigung der Aufnahmeeinrichtung an dem Gehäuse und eine Fixierung einer Position der Aufnahmeeinrichtung gegenüber der Verlagerungseinrichtung umfassenden auf konstruktiv einfache Weise erzielbar.

Bei einer einfachen Ausführung der Aufnahmevorrichtung ist der Verlagerungsmechanismus als Schiene mit einem beispielsweise T-förmigen Querschnitt ausgeführt. Alternativ hierzu kann der Verlagerungsmechanismus beispielsweise auch als Kulisse ausgeführt sein.

Der Verlagerungsmechanismus ist insbesondere fest mit der Aufnahmeeinrichtung verbunden und vorzugsweise integral mit der Aufnahmeeinrichtung ausgeführt. Hierdurch ist der Verlagerungsmechanismus auf einfache und kostengünstige Weise herstellbar.

Die Verlagerungseinrichtung und die Blockiereinrichtung weisen vorzugsweise jeweils einen die Schiene umgreifenden Bereich auf, wobei sowohl die Verlagerungseinrichtung als auch die Blockiereinrichtung hierzu vorzugsweise jeweils mit einem oberen Hakenelement und einem unteren Hakenelement ausgeführt sind, die jeweils zum Hintergreifen des T-förmigen Schenkels der Schiene ausgeführt sind. Ein Abstand des oberen Hakenelements zu dem unteren Hakenelement in Längsrichtung der Befestigungseinrichtung ist bei der Blockiereinrichtung vorzugsweise größer als bei der Verlagerungseinrichtung. In einem Zustand der Blockiereinrichtung, der eine Verlagerung der Aufnahmeeinrichtung gegenüber der Verlagerungseinrichtung ermöglicht, ist insbesondere ein oberes Hakenelement der Blockiereinrichtung gegenüber der Schiene beabstandet bzw. weist ein Spiel gegenüber der Schiene auf, so dass auf konstruktiv einfache Weise eine Verlagerung der Aufnahmeeinrichtung gegenüber der Verlagerungseinrichtung und der Blockiereinrichtung ermöglicht ist.

Die Verlagerungseinrichtung weist vorzugsweise in Längsrichtung des Verlagerungsmechanismus zwei jeweils mit dem Verlagerungsmechanismus zusammenwirkende Bereiche auf, wobei die Blockiereinrichtung in Längsrichtung des Verlagerungsmechanismus zwischen den Bereichen der Verlagerungseinrichtung angeordnet ist und mit dem Verlagerungsmechanismus zusammenwirkt. Auf diese Weise ist eine günstige Kraftübertragung von der Blockiereinrichtung auf die Verlagerungseinrichtung geschaffen, da sich die Verlagerungseinrichtung je nach aufgebrachter äußerer Kraft in Längsrichtung des Verlagerungsmechanismus mit dem einen Bereich oder mit dem anderen Bereich an der Blockiereinrichtung abstützen kann.

Wenn die Blockiereinrichtung senkrecht zur Längsrichtung des Verlagerungsmechanismus in Haupterstreckungsrichtung der Befestigungseinrichtung gegenüber der Verlagerungseinrichtung verlagerbar ist, kann die Blockiereinrichtung auf einfache Weise zwischen einem Blockierzustand und einem Freigabezustand verlagert werden. Die Blockiereinrichtung kann hierzu wenigstens eine, insbesondere zwei Nuten aufweisen, in die ein stiftförmiger Bereich bzw. stiftförmige Bereiche der Verlagerungseinrichtung eingreift bzw. eingreifen.

Vorzugsweise ist die Blockiereinrichtung mit einem Bereich innerhalb eines Bereichs der Verlagerungseinrichtung gelagert, wobei in diesen Bereichen der Blockiereinrichtung und der Verlagerungseinrichtung jeweils eine Durchgangsöffnung für die Befestigungseinrichtung vorgesehen ist. Hierdurch ist auf konstruktiv einfache Weise bei einer Festlegung der Aufnahmeeinrichtung an dem Gehäuse eine Fixierung bzw. Verklemmung der Blockiereinrichtung gegenüber der Schiene erzielbar, die auch eine Verlagerung der Verlagerungseinrichtung gegenüber dem Verlagerungsmechanismus bedingt. Die Durchgangsöffnungen können dabei als konisch zulaufende Durchgangsbohrungen ausgeführt sein.

Um eine günstige Krafteinleitung von der Befestigungseinrichtung in die Blockiereinrichtung zu erzielen, kann die Blockiereinrichtung einen zum Zusammenwirken mit einem Kopf der Befestigungseinrichtung ausgeführten Absatz aufweisen.

Die Befestigungseinrichtung ist bei einer einfachen Ausgestaltung als Schraube oder Niet ausgeführt.

Bei einer bevorzugten Ausführung ist der Verlagerungsmechanismus an einer Seitenwand der Aufnahmeeinrichtung angeordnet und erstreckt sich vorzugsweise zur Erzielung einer großen Verlagerungsmöglichkeit der Aufnahmeeinrichtung gegenüber der Verlagerungseinrichtung im Wesentlichen über eine gesamte Länge der Seitenwand der Aufnahmeeinrichtung.

Eine sichere Abstützung der Aufnahmeeinrichtung an dem Gehäuse der Werkzeugmaschine ist erzielbar, wenn die Aufnahmeeinrichtung an einer insbesondere der Seitenwand gegenüberliegenden Seitenwand einen weiteren Verlagerungsmechanismus aufweist, der mit einer weiteren Verlagerungseinrichtung, einer weiteren Blockiereinrichtung und einer weiteren Befestigungseinrichtung insbesondere in oben näher beschriebenem Umfang zusammenwirkt. Ein guter Schutz von in der Aufnahmeeinrichtung anordenbaren Elektronikkomponenten ist erzielbar, wenn die Aufnahmeeinrichtung einen plattenförmigen Grundkörper und wenigstens eine im Wesentlichen senkrecht davon abstehende Seitenwand aufweist. Die Aufnahmeeinrichtung ist dabei insbesondere becherförmig ausgeführt und bildet vorzugsweise einen Innenraum zur Aufnahme zumindest eines Teils der Bauteile der Elektronik. Die insbesondere einteilig bzw. einstückig ausgeführte Aufnahmeeinrichtung weist insbesondere einen rechteckigen Querschnitt auf, kann aber auch andersartig gestaltete Querschnitte aufweisen.

Es wird weiterhin eine Baugruppe aus einem Gehäuse einer Werkzeugmaschine und einer derartigen Aufnahmevorrichtung vorgeschlagen, wobei das Gehäuse der Werkzeugmaschine wenigstens einen Anschraubdom bzw. Befestigungsdom aufweist, an dem die Aufnahmeeinrichtung mittels der Befestigungseinrichtung, der Blockiereinrichtung und der Verlagerungseinrichtung festlegbar ist.

Eine erfindungsgemäß ausgeführte Baugruppe hat den Vorteil, dass die Aufnahmeeinrichtung gegenüber der Verlagerungseinrichtung verlagerbar ist, so dass die Aufnahmeeinrichtung abhängig vom jeweils vorliegenden Bauraum flexibel anordenbar und bei verschiedenen Werkzeugmaschinen einsetzbar ist. Insbesondere in einem Arbeitsschritt mit der Befestigung der Aufnahmeeinrichtung beispielsweise an einem Befestigungsdom des Gehäuses ist durch die Befestigungseinrichtung eine Position der Aufnahmeeinrichtung gegenüber der Verlagerungseinrichtung beispielsweise durch ein Verklemmen der Blockiereinrichtung an dem Verlagerungsmechanismus festlegbar. Hierdurch ist in einem einzigen Arbeitsschritt sowohl die Befestigung der Aufnahmeeinrichtung an dem Gehäuse und eine Fixierung einer Position der Aufnahmeeinrichtung gegenüber der Verlagerungseinrichtung umfassenden auf konstruktiv einfache Weise erzielbar.

Weitere Vorteile ergeben sich aus der folgenden Figurenbeschreibung. In den Figuren ist ein Ausführungsbeispiel der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Fig. 1: eine vereinfachte dreidimensionale Ansicht einer ein Gehäuse einer Werkzeugmaschine und eine Aufnahmevorrichtung umfassenden Baugruppe;
- Fig. 2: eine dreidimensionale Ansicht der Aufnahmevorrichtung gemäß Fig. 1 in Alleinstellung;
- Fig. 3: eine vereinfacht gezeigte Draufsicht auf die Baugruppe gemäß Fig. 1; und
- Fig. 4: eine vereinfachte Schnittansicht der Baugruppe gemäß Linie IV-IV in Fig. 3.

### Ausführungsbeispiele:

In Fig. 1 bis Fig. 4 ist jeweils eine Baugruppe 1 gezeigt, die ein nur ausschnittsweise und schematisch gezeigtes Gehäuse 2 einer Werkzeugmaschine aufweist. In dem Gehäuse 2 sind insbesondere gegenüber Staub und Partikeln empfindliche elektronische Bauteile vorgesehen. Um diese zumindest bereichsweise zu schützen, weist die Baugruppe 1 eine Aufnahmevorrichtung 5 mit einem zur Anordnung und Aufnahme der Elektronikbauteile vorgesehenen Aufnahmeeinrichtung 8 auf.

Die Aufnahmeeinrichtung 8 ist hier mit einem im Wesentlichen plattenförmig und vorliegend rechteckig ausgeführten Grundkörper 9 ausgebildet, wobei senkrecht zu dem Grundkörper 9 jeweils vier Seitenwände 10, 11, 12, 13 an einen Randbereich des Grundkörper 9 grenzen, die hier integral mit dem Grundkörper 9 ausgeführt sind. Die Aufnahmeeinrichtung 8 ist hier becherförmig ausgeführt, wobei von dem Grundkörper 9 und den Seitenwänden 10, 11, 12, 13 ein Innenraum 15 begrenzt wird, in dem die Elektronikbauteile anordenbar sind und zumindest teilweise von äußeren Einflüssen geschützt sind.

Um die Aufnahmevorrichtung 5 an dem Gehäuse 2 anordnen zu können, weist das Gehäuse 2 hier zwei Befestigungsdome 17, 18 bzw. Anschraubdome auf, die jeweils mit einem Innengewinde ausgeführt sind.

Die Aufnahmeeinrichtung 8 weist an der Seitenwand 10 hier einen als Schiene ausgeführten Verlagerungsmechanismus 20 auf, der sich vorliegend im Wesentlichen über die gesamte Längserstreckung der Seitenwand 10 erstreckt. Die Schiene 20 weist ein T-förmiges Profil mit einem von der Seitenwand 10 abstehenden Steg 22 und einem im Wesentlichen parallel zu der Seitenwand 10 angeordneten und mit dem Steg 22 verbundenen Schenkel 21 auf. Die Schiene 20 ist hier integral mit der Aufnahmeeinrichtung 8 ausgeführt.

An der Schiene 20 ist eine Verlagerungseinrichtung 25 verschiebbar gelagert, wobei die Verlagerungseinrichtung 25 einen im Querschnitt gemäß Fig. 4 die Schiene 20 zumindest teilweise umgreifenden Bereich 26 aufweist. Der Bereich 26 ist dabei mit zwei Hakenelementen 27, 28 ausgeführt, wobei das obere Hakenelement 27 den Schenkel 21 der Schiene 20 in der Ansicht gemäß Fig. 4 von oben und das untere Hakenelement 28 den Schenkel 21 in der Ansicht gemäß Fig. 4 von unten zumindest teilweise umgreift. Die Hakenelemente 27, 28 sind dabei derart zueinander und gegenüber der Schiene 20 angeordnet, dass die Hakenelemente 27, 28 und somit die Verlagerungseinrichtung 25 relativ gegenüber der Schiene 20 verlagerbar sind.

Neben der Verlagerungseinrichtung 25 ist auch eine Blockiereinrichtung 30 mit einem Bereich 31 verschiebbar an der Schiene 20 gelagert, wobei die Blockiereinrichtung 30 vergleichbar zu der Verlagerungseinrichtung 25 ein oberes Hakenelement 32 und ein unteres Hakenelement 33 aufweist, die jeweils zum Zusammenwirken mit dem Schenkel 21 der Schiene 20 ausgeführt sind. Die Hakenelemente 32, 33 der Blockiereinrichtung 30 weisen in Erstreckungsrichtung ER des Schenkels 21 einen größeren Abstand zueinander als die Hakenelement 27 und 28 der Verlagerungseinrichtung 25, so dass entweder das obere Hakenelement 27 oder das untere Hakenelement 28 in Erstreckungsrichtung ER des T-förmigen Schenkels 21 an dem Schenkel 21 anliegen kann und die Blockiereinrichtung 30 somit senkrecht zur Längsrichtung LR der Schiene 20 in Erstreckungsrichtung ER des Schenkels 21 gegenüber der Schiene 20 verlagerbar ist.

Die Verlagerungseinrichtung 25 weist in Längsrichtung LR der Schiene 20 zwei jeweils mit der Schiene 20 zusammenwirkende Bereiche 35, 36 auf, wobei der mit der Schiene 20 zusammenwirkende Bereich 31 der Blockiereinrichtung 30, wie insbesondere in Fig. 3 näher ersichtlich ist, in Längsrichtung LR der Schiene 20 zwischen dem ersten Bereich 35 und dem zweiten Bereich 36 der Verlagerungseinrichtung 25 angeordnet ist.

Um eine Führung der Blockiereinrichtung 30 in Erstreckungsrichtung ER des T-förmigen Schenkels 21 gegenüber der Verlagerungseinrichtung 25 zu verbessern, weist die Blockiereinrichtung 25 hier zwei beispielsweise in Fig. 3 näher ersichtliche, in Erstreckungsrichtung ER des Schenkels 21 verlaufende Nuten 38, 39 auf, in der jeweils ein stiftförmiger Bereich 41 bzw. 42 der Verlagerungseinrichtung 25 geführt ist.

Die Verlagerungseinrichtung 25 weist weiterhin einen Koppelbereich 44 auf, der zum Zusammenwirken mit dem Befestigungsdom 17 des Gehäuses 2 ausgeführt ist. Ebenso weist die Blockiereinrichtung 30 einen im Wesentlichen zylindrisch ausgeführten Koppelbereich 46 auf, mit dem die Blockiereinrichtung 30 in einem im Wesentlichen hohlzylindrisch ausgeführten Anbindungsbereich 48 der Verlagerungseinrichtung 25 angeordnet ist. Einander zugewandte Wandbereiche des Koppelbereichs 46 der Blockiereinrichtung 30 und des Koppelbereichs 44 der Verlagerungseinrichtung 25 können dabei in der Darstellung gemäß Fig. 4 nach unten konisch zulaufend ausgeführt sein. Sowohl der Koppelbereich 46 der Blockiereinrichtung 30 als auch der Koppelbereich 44 und der Anbindungsbereich 48 der Verlagerungseinrichtung 25 weisen jeweils eine Durchgangsöffnung bzw. Durchgangsbohrung auf.

Zur Festlegung der Aufnahmevorrichtung 5 an dem Gehäuse 2 ist eine hier als Schraube ausgeführte Befestigungseinrichtung 50 vorgesehen, die in der Darstellung gemäß Fig. 4 von oben durch die Durchgangsbohrungen der Blockiereinrichtung 30 und der Verlagerungseinrichtung 25 geführt ist und in Eingriff mit dem Innengewinde des Befestigungsdoms 17 steht. Ein Kopf 51 der Schraube 50 liegt dabei an einem Absatz der Blockiereinrichtung 30 an.

Wie beispielsweise in Fig. 4 näher ersichtlich ist, weist die Aufnahmeeinrichtung 8 auf der der Seitenwand 10 gegenüberliegenden Seitenwand 12 einen weiteren als Schiene ausgeführten Verlagerungsmechanismus 58 auf, der mit einer weiteren Verlagerungseinrichtung 59, einer weiteren Blockiereinrichtung 60 und einer weiteren Befestigungseinrichtung 61 mit dem Befestigungsdom 18 zusammenwirkt. Bezüglich der Funktionsweise und dem Zusammenwirken dieser Elemente wird auf die obigen Ausführungen zu den entsprechenden Elementen auf der anderen Seite der Aufnahmeeinrichtung 8 verwiesen.

Die Blockiereinrichtung 30 befindet sich in einer Position in der die Verlagerungseinrichtung 25 relativ zu der Aufnahmeeinrichtung 8 in Längsrichtung LR verlagerbar ist. Das untere Hakenelement 33 liegt dabei im Wesentlichen an dem T-förmigen Schenkel 21 der Schiene 20 an und eine in Erstreckungsrichtung ER untere Fläche des Koppelbereichs 46 der Blockiereinrichtung 30 ist von dem Befestigungsdom 17 beabstandet. Die Schraube 50 ist hierbei noch nicht vollständig mit dem Befestigungsdom 17 verschraubt.

Im Unterschied hierzu ist die Schraube 61 vollständig in den Befestigungsdom 18 eingeschraubt. Das obere Hakenelement 32 der Blockiereinrichtung 60 ist hierbei in Anlage mit dem Schenkel 21 der Schiene 20 und gegenüber dieser verklemmt, so dass eine Verlagerung der Verlagerungseinrichtung 59 gegenüber der Schiene 20 und somit der Aufnahmeeinrichtung 8 verhindert ist. Die Blockiereinrichtung 60 liegt hierbei mit der unteren Fläche 47 des Koppelbereichs 46 an dem Befestigungsdom 18 an.

Bei einer Anbindung der Aufnahmevorrichtung 5 an das Gehäuse 2 der Werkzeugmaschine können somit beispielsweise zunächst die Schrauben 50, 61 in Eingriff mit dem jeweiligen Befestigungsdom 17 bzw. 18 gebracht werden, wobei das untere Hakenelement 33 der Blockiereinrichtungen 30 bzw. 61 in Anlage mit der jeweiligen Schiene 20 bzw. 58 ist. In diesem Zustand kann eine Position der Aufnahmeeinrichtung 8 gegenüber der Verlagerungseinrichtung 25 bzw. 59 und somit gegenüber den Befestigungsdomen 17, 18 in gewünschtem Umfang eingestellt werden. Anschließend können durch weiteres Anziehen der Schrauben 50, 61 die Blockiereinrichtungen 30 und 60 gegenüber den Schienen 20 bzw. 58 verkeilt bzw. verklemmt werden, so dass eine sichere Festlegung der Aufnahmeeinrichtung 8 gegenüber des Befestigungsdomen 17, 18 erzielt ist.

### Bezugszeichenliste

- 1: Baugruppe
- 2: Gehäuse
- 5: Aufnahmevorrichtung
- 8: Aufnahmeeinrichtung
- 9: Grundkörper
- 10: Seitenwand
- 11: Seitenwand
- 12: Seitenwand
- 13: Seitenwand
- 15: Innenraum
- 17: Befestigungsdom
- 18: Befestigungsdom
- 20: Verlagerungsmechanismus; Schiene
- 21: Schenkel der Schiene
- 22: Steg der Schiene
- 25: Verlagerungseinrichtung
- 26: Bereich der Verlagerungseinrichtung
- 27: oberes Hakenelement der Verlagerungseinrichtung
- 28: unteres Hakenelement der Verlagerungseinrichtung
- 30: Blockiereinrichtung
- 31: Bereich der Blockiereinrichtung
- 32: oberes Hakenelement der Blockiereinrichtung
- 33: unteres Hakenelement der Blockiereinrichtung
- 35: erster Bereich der Verlagerungseinrichtung
- 36: zweiter Bereich der Verlagerungseinrichtung
- 38: Nut der Blockiereinrichtung
- 39: Nut der Blockiereinrichtung
- 41: stiftförmiger Bereich der Verlagerungseinrichtung
- 42: stiftförmiger Bereich der Verlagerungseinrichtung
- 44: Koppelbereich der Verlagerungseinrichtung
- 46: Koppelbereich der Blockiereinrichtung
- 47: Fläche
- 48: Anbindungsbereich der Verlagerungseinrichtung
- 50: Befestigungseinrichtung; Schraube
- 51: Kopf der Schraube
- 53: Absatz der Blockiereinrichtung
- 58: weiterer Verlagerungsmechanismus; Schiene
- 59: weitere Verlagerungseinrichtung
- 60: weitere Blockiereinrichtung
- 61: weitere Befestigungseinrichtung; Schraube
- ER: Erstreckungsrichtung des Schenkels
- LR: Längsrichtung der Schiene

## Patentansprüche

1. Aufnahmevorrichtung (5) für eine Elektronikeinrichtung insbesondere einer Werkzeugmaschine, mit einer zur Aufnahme der Elektronikeinrichtung ausgeführten Aufnahmeeinrichtung (8) und einer Befestigungseinrichtung (50, 61) zur Anbindung der Aufnahmeeinrichtung (8) an einem Gehäuse (2) der Werkzeugmaschine,
**dadurch gekennzeichnet, dass**
eine Verlagerungseinrichtung (25, 59) vorgesehen ist, die mit einem Verlagerungsmechanismus (20, 58) der Aufnahmeeinrichtung (8) verbunden ist, so dass die Aufnahmeeinrichtung (8) gegenüber der Verlagerungseinrichtung (25, 59) verlagerbar ist, wobei eine mit dem Verlagerungsmechanismus (20, 58) zusammenwirkende und an die Verlagerungseinrichtung (25, 59) gekoppelte Blockiereinrichtung (30, 60) vorgesehen ist, wobei die Verlagerungseinrichtung (25, 59) mittels der Befestigungseinrichtung (50, 61) mit dem Gehäuse (2) der Werkzeugmaschine verbindbar ist, und wobei die Blockiereinrichtung (30, 60) in mit dem Gehäuse (2) der Werkzeugmaschine verbundenem Zustand der Befestigungseinrichtung (50, 61) mittels der Befestigungseinrichtung (50, 61) an dem Verlagerungsmechanismus (20, 58) festlegbar ist und hierdurch eine Verlagerung der Verlagerungseinrichtung (25, 59) gegenüber dem Verlagerungsmechanismus (20, 58) unterbindbar ist.

2. Aufnahmevorrichtung nach Anspruch 1,
**dadurch gekennzeichnet, dass** der Verlagerungsmechanismus (20, 58) als Schiene ausgeführt ist.

3. Aufnahmevorrichtung nach einem der Ansprüche 1 oder 2,
**dadurch gekennzeichnet, dass**
der Verlagerungsmechanismus (20, 58) fest mit der Aufnahmeeinrichtung (8) verbunden ist.

4. Aufnahmevorrichtung nach einem der Ansprüche 2 oder 3,
**dadurch gekennzeichnet, dass** die Verlagerungseinrichtung (25, 59) und die Blockiereinrichtung (30, 60) jeweils einen die Schiene umgreifenden Bereich (26, 31) aufweisen.

5. Aufnahmevorrichtung nach einem der Ansprüche 1 bis 4,
**dadurch gekennzeichnet, dass** die Verlagerungseinrichtung (25, 59) in Längsrichtung (LR) des Verlagerungsmechanismus (20, 58) zwei jeweils mit dem Verlagerungsmechanismus (20, 58) zusammenwirkende Bereiche (35, 36) aufweist, wobei die Blockiereinrichtung (30, 60) in Längsrichtung (LR) des Verlagerungsmechanismus (20, 58) zwischen den Bereichen (35, 36) der Verlagerungseinrichtung (25, 59) angeordnet ist und mit dem Verlagerungsmechanismus (20, 58) zusammenwirkt.

6. Aufnahmevorrichtung nach einem der Ansprüche 1 bis 5,
**dadurch gekennzeichnet, dass** die Blockiereinrichtung (30, 60) senkrecht zur Längsrichtung (LR) des Verlagerungsmechanismus (20, 58) in Haupterstreckungsrichtung (ER) der Befestigungseinrichtung (50, 61) gegenüber der Verlagerungseinrichtung (25, 59) verlagerbar ist.

7. Aufnahmevorrichtung nach Anspruch 6,
**dadurch gekennzeichnet, dass** die Blockiereinrichtung (30, 60) mit einem Bereich (46) innerhalb eines Bereichs (48) der Verlagerungseinrichtung gelagert ist, wobei in diesen Bereichen (46, 48) der Blockiereinrichtung (30, 60) und der Verlagerungseinrichtung (25, 59) jeweils eine Durchgangsöffnung für die Befestigungseinrichtung (50, 61) vorgesehen ist.

8. Aufnahmevorrichtung nach einem der Ansprüche 1 bis 7,
**dadurch gekennzeichnet, dass** die Blockiereinrichtung (30, 60) einen zum Zusammenwirken mit einem Kopf (51) der Befestigungseinrichtung (50, 61) ausgeführten Absatz (53) aufweist.

9. Aufnahmevorrichtung nach einem der Ansprüche 1 bis 8,
**dadurch gekennzeichnet, dass** die Befestigungseinrichtung (50, 61) als Schraube oder Niet ausgeführt ist.

10. Aufnahmevorrichtung nach einem der Ansprüche 1 bis 9,
**dadurch gekennzeichnet, dass** der Verlagerungsmechanismus (20, 58) an einer Seitenwand (10, 12) der Aufnahmeeinrichtung (8) angeordnet ist.

11. Aufnahmevorrichtung nach Anspruch 10,
**dadurch gekennzeichnet, dass** die Aufnahmeeinrichtung (8) an einem insbesondere der Seitenwand (10) gegenüberliegenden Seitenwand (12) einen weiteren Verlagerungsmechanismus (58) aufweist, der mit einer weiteren Verlagerungseinrichtung (59), einer weiteren Blockiereinrichtung (60) und einer weiteren Befestigungseinrichtung (61) zusammenwirkt.

12. Aufnahmevorrichtung nach einem der Ansprüche 1 bis 11,
**dadurch gekennzeichnet, dass** die Aufnahmeeinrichtung (8) einen plattenförmigen Grundkörper (9) und wenigstens eine im Wesentlichen senkrecht davon abstehende Seitenwand (10, 11, 12, 13) aufweist.

13. Baugruppe (1) aus einem Gehäuse (2) einer Werkzeugmaschine und einer Aufnahmevorrichtung (5) nach einem der Ansprüche 1 bis 12, wobei das Gehäuse (2) der Werkzeugmaschine wenigstens einen Anschraubdom (17, 18) aufweist, an dem die Aufnahmeeinrichtung (8) mittels der Befestigungseinrichtung (50, 61), der Blockiereinrichtung (30, 60) und der Verlagerungseinrichtung (25, 59) festlegbar ist.

## Claims

1. Receiving apparatus (5) for an electronic device, in particular of a machine tool, comprising a receiving device (8) for receiving the electronic device and a fastening device (50, 61) for connecting the receiving device (8) to a housing (2) of the machine tool,
**characterized in that**
a displacement device (25, 59) is provided which is connected to a displacement mechanism (20, 58) of the receiving device (8) such that the receiving device (8) is displaceable relative to the displacement device (25, 59), a blocking device (30, 60) being provided which interacts with the displacement mechanism (20, 58) and is coupled to the displacement device (25, 59), the displacement device (25, 59) being connectable to the housing (2) of the machine tool by means of the fastening device (50, 61), and it being possible for the blocking device (30, 60) to be secured to the displacement mechanism (20, 58) by means of the fastening device (50, 61) when the fastening device (50, 61) is connected to the housing (2) of the machine tool, and it thus being possible for a displacement of the displacement device (25, 59) relative to the displacement mechanism (20, 58) to be prevented.

2. Receiving apparatus according to claim 1,
**characterized in that** the displacement mechanism (20, 58) is designed as a rail.

3. Receiving apparatus according to either claim 1 or claim 2,
**characterized in that**
the displacement mechanism (20, 58) is rigidly connected to the receiving device (8).

4. Receiving apparatus according to either claim 2 or claim 3,
**characterized in that** the displacement device (25, 59) and the blocking device (30, 60) each have a region (26, 31) that clasps the rail.

5. Receiving apparatus according to any of claims 1 to 4,
**characterized in that** the displacement device (25, 59) has two regions (35, 36) which each interact with the displacement mechanism (20, 58) in the longitudinal direction (LR) of the displacement mechanism (20, 58), the blocking device (30, 60) being arranged between the regions (35, 36) of the displacement device (25, 59) and interacting with the displacement mechanism (20, 58) in the longitudinal direction (LR) of the displacement mechanism (20, 58).

6. Receiving apparatus according to any of claims 1 to 5,
**characterized in that** the blocking device (30, 60) is displaceable perpendicularly to the longitudinal direction (LR) of the displacement mechanism (20, 58) in the main extension direction (ER) of the fastening device (50, 61) relative to the displacement device (25, 59).

7. Receiving apparatus according to claim 6,
**characterized in that** the blocking device (30, 60) is mounted with one region (46) within a region (48) of the displacement device, with a through-opening for the fastening device (50, 61) being provided in each of these regions (46, 48) of the blocking device (30, 60) and the displacement device (25, 59).

8. Receiving apparatus according to any of claims 1 to 7,
**characterized in that** the blocking device (30, 60) has a shoulder (53) which is designed to interact with a head (51) of the fastening device (50, 61).

9. Receiving apparatus according to any of claims 1 to 8,
**characterized in that** the fastening device (50, 61) is designed as a screw or rivet.

10. Receiving apparatus according to any of claims 1 to 9,
**characterized in that** the displacement mechanism (20, 58) is arranged on a side wall (10, 12) of the receiving device (8).

11. Receiving apparatus according to claim 10,
**characterized in that** the receiving device (8) has, on a side wall (12) in particular opposite the side wall (10), a further displacement mechanism (58) which interacts with a further displacement device (59), a further blocking device (60) and a further fastening device (61).

12. Receiving apparatus according to any of claims 1 to 11,
**characterized in that** the receiving device (8) has a planar main body (9) and at least one side wall (10, 11, 12, 13) which projects substantially perpendicularly therefrom.

13. Assembly (1) consisting of a housing (2) of a machine tool and a receiving apparatus (5) according to any of claims 1 to 12, wherein the housing (2) of the machine tool has at least one screw boss (17, 18) to which the receiving device (8) can be secured by means of the fastening device (50, 61), the blocking device (30, 60) and the displacement device (25, 59).

## Revendications

1. Dispositif de réception (5) pour un appareil électronique, en particulier une machine-outil, comportant un appareil de réception (8) conçu pour recevoir l'appareil électronique et un appareil de fixation (50, 61) destiné à relier l'appareil de réception (8) à un boîtier (2) de la machine-outil,
**caractérisé en ce que**
un appareil de déplacement (25, 59) est fourni, lequel est relié à un mécanisme de déplacement (20, 58) de l'appareil de réception (8) de telle sorte que l'appareil de réception (8) peut être déplacé par rapport à l'appareil de déplacement (25, 59), dans lequel un appareil de blocage (30, 60) coopérant avec le mécanisme de déplacement (20, 58) et accouplé à l'appareil de déplacement (25, 59) est fourni, dans lequel l'appareil de déplacement (25, 59) peut être relié au boîtier (2) de la machine-outil au moyen de l'appareil de fixation (50, 61), et dans lequel l'appareil de blocage (30, 60) peut être fixé au mécanisme de déplacement (20, 58) au moyen de l'appareil de fixation (50, 61) dans un état de l'appareil de fixation (50, 61) relié au boîtier (2) de la machine-outil et un déplacement de l'appareil de déplacement (25, 59) par rapport au mécanisme de déplacement (20, 58) peut ainsi être empêché.

2. Dispositif de réception selon la revendication 1,
**caractérisé en ce que** le mécanisme de déplacement (20, 58) est conçu sous la forme de rail.

3. Dispositif de réception selon l'une des revendications 1 ou 2,
**caractérisé en ce que**
le mécanisme de déplacement (20, 58) est relié de manière fixe à l'appareil de réception (8).

4. Dispositif de réception selon l'une quelconque des revendications 2 ou 3, **caractérisé en ce que** l'appareil de déplacement (25, 59) et l'appareil de blocage (30, 60) comportent respectivement une zone (26, 31) entourant le rail.

5. Dispositif de réception selon l'une quelconque des revendications 1 à 4,
**caractérisé en ce que** l'appareil de déplacement (25, 59) comporte, dans la direction longitudinale (LR) du mécanisme de déplacement (20, 58), deux zones (35, 36) coopérant respectivement avec le mécanisme de déplacement (20, 58), dans lequel l'appareil de blocage (30, 60) est disposé dans la direction longitudinale (LR) du mécanisme de déplacement (20, 58) entre les zones (35, 36) de l'appareil de déplacement (25, 59) et coopère avec le mécanisme de déplacement (20, 58).

6. Dispositif de réception selon l'une quelconque des revendications 1 à 5,
**caractérisé en ce que** l'appareil de blocage (30, 60) peut être déplacé perpendiculairement à la direction longitudinale (LR) du mécanisme de déplacement (20, 58) dans une direction d'extension principale (ER) de l'appareil de fixation (50, 61) par rapport à l'appareil de déplacement (25, 59).

7. Dispositif de réception selon la revendication 6,
**caractérisé en ce que** l'appareil de blocage (30, 60) est monté avec une zone (46) à l'intérieur d'une zone (48) de l'appareil de déplacement, dans lequel, dans lesdites zones (46, 48), l'appareil de blocage (30, 60) et l'appareil de déplacement (25, 59) sont respectivement pourvus d'une ouverture de passage pour l'appareil de fixation (50, 61).

8. Dispositif de réception selon l'une quelconque des revendications 1 à 7,
**caractérisé en ce que** l'appareil de blocage (30, 60) comporte un épaulement (53) conçu pour coopérer avec une tête (51) de l'appareil de fixation (50, 61).

9. Dispositif de réception selon l'une quelconque des revendications 1 à 8,
**caractérisé en ce que** l'appareil de fixation (50, 61) est conçu sous la forme de vis ou de rivet.

10. Dispositif de réception selon l'une quelconque des revendications 1 à 9,
**caractérisé en ce que** le mécanisme de déplacement (20, 58) est disposé sur une paroi latérale (10, 12) de l'appareil de réception (8).

11. Dispositif de réception selon la revendication 10,
**caractérisé en ce que** l'appareil de réception (8) comporte, sur une paroi latérale (12) opposée en particulier à la paroi latérale (10), un autre mécanisme de déplacement (58) coopérant avec un autre appareil de déplacement (59), un autre appareil de blocage (60) et un autre appareil de fixation (61).

12. Dispositif de réception selon l'une quelconque des revendications 1 à 11,
**caractérisé en ce que** l'appareil de réception (8) comporte un corps de base (9) en forme de plaque et au moins une paroi latérale (10, 11, 12, 13) faisant saillie sensiblement perpendiculairement à partir de celui-ci.

13. Ensemble (1) constitué d'un boîtier (2) d'une machine-outil et d'un dispositif de réception (5) selon l'une quelconque des revendications 1 à 12, dans lequel le boîtier (2) de la machine-outil comporte au moins un dôme de vissage (17, 18) sur lequel l'appareil de réception (8) peut être fixé au moyen de l'appareil de fixation (50, 61), de l'appareil de blocage (30, 60) et de l'appareil de déplacement (25, 59).
